# EUROPÄISCHE PATENTSCHRIFT

(11) **EP 0 426 008 B1**
(45) Veröffentlichungstag und Bekanntmachung des Hinweises auf die Patenterteilung: **20.07.1994**
(21) Anmeldenummer: 90120484.2
(22) Anmeldetag: 25.10.1990
(51) Int. Cl.: E04B 2/96, E06B 7/14, E06B 3/54

(54) **Fassadenkonstruktion**
Façade construction
Construction de façade

(30) Priorität: 30.10.1989 DE 3936114; 30.11.1989 DE 3939619
(43) Veröffentlichungstag der Anmeldung: 08.05.1991
(73) Patentinhaber: Josef Gartner & Co., D-89421 Gundelfingen (DE)
(72) Erfinder:
(74) Vertreter: Müller-Boré & Partner Patentanwälte

(56) Entgegenhaltungen:
- EP-A- 0 130 438
- DE-A- 3 425 740
- DE-U- 8 333 529
- GB-A- 2 196 047

## Beschreibung

Die Erfindung betrifft eine Fassadenkonstruktion mit an Fassadenprofilen über tragende Versiegelungen befestigten rahmenlosen Isolierverglasungen (structural glazing) gemäß dem Oberbegriff des Anspruchs 1.

Aus der DE-A-3 540 385 ist eine Fassadenkonstruktion bekannt, bei der Isolierglasscheiben über eine tragende Versiegelung an Fassadenprofilen befestigt sind. Dabei ragt ein Hilfsprofil in den zwischen den Randbereichen benachbarter Isolierglasscheiben gebildeten Zwischenraum, wobei das äußere Ende des Hilfsprofils vom Randbereich der Isolierglasscheibe beabstandet angeordnet ist. Das freie Ende des Hilfsprofils weist nach außen offene Nute zur Aufnahme einer Faltdichtung auf. Die Faltdichtung überbrückt somit einen Teil des Zwischenraums zwischen den Randbereichen der benachbarten Isolierglasscheiben. Die verbleibenden, zwischen dem Hilfsprofil und den jeweiligen Randbereichen der Isolierglasscheiben liegenden Freiräume werden abgedichtet, indem zunächst wetterseitig dieser Zwischenraum eine Silikonmasse aufweist und daran direkt anschließend raumseitig eine Anschlagmasse, die unmittelbar an der Versiegelung der Isolierglasscheiben anliegt. Somit ist der gesamte Zwischenraum zwischen den Randbereichen der benachbarten Isolierglasscheiben in Art einer Wetterversiegelung abgedichtet bzw. verschlossen.

Bei dieser bekannten Konstruktion besteht der Nachteil darin, daß direkt an die Versiegelung der Isolierglasscheiben anschließend eine Anschlag- sowie eine Silikonmasse angeordnet ist. Trotz der wetterseitigen Silikonmasse kann es nämlich nicht verhindert werden, daß in den Bereich zwischen Anschlag- und Silikonmasse sowie der Versiegelung der Isolierglasscheiben Feuchtigkeit eindringt und sich dort ansammelt. Der Bereich der Versiegelung der Isolierglasscheiben ist somit ständig mit einem Feuchtigkeit aufweisenden Bereich umgeben, wobei diese Feuchtigkeit aufgrund der fehlenden Belüftung nicht entfernt werden kann. In der Folge besteht die Gefahr, daß aufgrund von Dampfdruckunterschieden Feuchtigkeit durch die Versiegelung der Isolierglasscheibe in den Zwischenraum zwischen den einzelnen Isolierglasscheiben gelangt, was jedoch nicht erwünscht ist.

Aus der GB-A-2 196 047 ist eine Fassadenkonstruktion bekannt, bei welcher Isolierglasscheiben über einen vorgespannten Halter unter Zwischenschaltung einer Dichtung an Fassadenprofilen gehalten wird. Während ein freies Ende des Halters an den Fassadenprofilen festgelegt ist, umgreift das andere freie Ende des Halters die innere Scheibe der Isolierverglasung in deren Randbereich, wobei das freie Ende dieses Halters bis an die Versiegelung der Isolierglasscheiben heranreicht. In einer bevorzugten Ausführungsform ist der Bereich des zur Isolierverglasung weisenden freien Endes des Halters so ausgebildet, daß ein dichtungsartiges Profil in den Halter eingeklipst werden kann, welches die äußeren Scheiben benachbarter Isolierverglasungen übergreift.

Bei dieser bekannten Fassadenkonstruktion ist es von Nachteil, daß der von der Versiegelung der einzelnen Scheiben der Isolierverglasung, dem Halter und dem dichtungsartigen Profil gebildete Raum nicht belüftet ist. In diesen Raum kann Feuchtigkeit eindringen und sich ansammeln. Somit ist der Bereich der Versiegelung zwischen den einzelnen Scheiben der Isolierverglasung ständig mit Feuchtigkeit umgeben, die aufgrund der fehlenden Belüftung nicht entfernt werden kann. Somit besteht die Gefahr, daß aufgrund von Dampfdruckunterschieden Feuchtigkeit durch die Versiegelung der Isolierglasscheibe in den Zwischenraum zwischen den einzelnen Isolierglasscheiben gelangt, was nicht erwünscht ist.

Aus der EP-A-0 130 438 ist eine mechanische Halterung für Isolierglasscheiben an einer Fassade bekannt. Dabei greifen die mechanischen Halterungsmittel in entsprechend ausgebildete Abstandhalter der Isolierverglasung ein und sind an der Fassade mechanisch befestigt. Der Raum zwischen Rändern benachbarter Isolierverglasungen kann abschnittsweise mit einem Füllmaterial ausgefüllt sein, wobei zusätzlich in der Wetterversiegelung zwischen den freien Rändern der äußeren Glasscheiben Öffnungen vorgesehen sein können.

Es ist Aufgabe der vorliegenden Erfindung, eine Fassadenkonstruktion mit an Fassadenprofilen befestigten, rahmenlosen Isolierverglasungen vorzuschlagen, bei der in Verbindung mit einer optimalen Wärmedämmung im Glasfalz und der Einhaltung bestehender Vorschriften bezüglich der Belüftung von Glasrücken sowohl ein optimaler Dampfdruckausgleich als auch eine Entwässerung und eine optimale Abschirmung gegen Eindringen von Wasser in die Isolierverglasung möglich ist.

Bei einer gattungsgemäßen Fassadenkonstruktion wird diese Aufgabe durch die im kennzeichnenden Teil des Anspruchs 1 angegebenen Merkmale gelöst.

Vorteilhafterweise führt die erfindungsgemäße Lösung zu einem im wesentlichen wasserdichten Zwischenraum bzw. Glasfalzraum, in welchem die Isolierglasrücken bzw. Isolierglasscheibenränder optimal belüftet bleiben.

Vorteilhafte Weiterbildungen der Erfindung ergeben sich aus den Unteransprüchen 2 bis 17.

Die Erfindung wird im folgenden anhand der Zeichnung beispielsweise beschrieben; in diesen zeigt:
- Fig. 1: einen Schnitt durch Isolierverglasungen mit zwei Scheiben;
- Fig. 2: einen Schnitt gemäß Fig. 1, die eine andere Ausführungsform darstellt;
- Fig. 3: einen Schnitt gemäß Fig. 1, die eine dritte Ausführungsform zeigt;
- Fig. 4-7: Quer- bzw. Längsschnitte von verschiedenen Hilfsprofilformen,
- Fig. 8: einen Querschnitt und eine Ansicht eines von einem Riegel und einer Stütze gebildeten Kreuzungsbereichs; und
- Fig. 9: Darstellungen wie in Fig. 8 gemäß einer weiteren Ausführungsform.

Die Fig. 1 bis 3 zeigen Fassadenprofile 10, an welchen rahmenlose Verglasungen 14 über tragende Versiegelungen 12 befestigt sind, während Abstandhalter 13 den Abstand zwischen den Isolierverglasungen 14 und den Fassadenprofilen 10 aufrechterhalten.

Jede Isolierverglasung 14 besteht aus einer äußeren Scheibe 16 und einer inneren Scheibe 18. Zwischen den Scheiben 16 und 18 sind jeweils Abstandhalter 26 angeordnet, die von den Randbereichen 22 der Scheiben 16 und 18 nach innen versetzt angeordnet sind. In dem Raum zwischen den Abstandhaltern 26 und den außerhalb von diesen liegenden Randbereichen der Scheiben 16 und 18 sind Versiegelungen angeordnet, die tragende Isolierglasrücken 30 bilden. Außerdem sind zwischen den einander gegenüberliegenden Stirnflächen der inneren Scheiben 18 innere Versiegelungen 56 angeordnet, während der Raum zwischen den inneren Versiegelungen 56, den innen liegenden tragenden Versiegelungen 12 und den angrenzenden Fassadenprofilen 10 ein Hinterfüllmaterial 58 angeordnet ist.

Da die vorstehende Beschreibung für alle in den Fig. 1 bis 3 dargestellten Ausführungsformen übereinstimmt, sind in diesen Figuren gleiche Teile mit den gleichen Bezugsziffern bezeichnet.

Gemäß den Fig. 1 bis 3, 8 und 9 sind Hilfsprofile 20 bzw. 21 bzw. 32 bzw. 60 zwischen den einander gegenüberliegenden Randbereichen 22 der äußeren Scheiben 16 der Verglasungen 14 angeordnet. Diese Hilfsprofile überbrücken den Abstand zwischen den einander gegenüberliegenden Randbereichen benachbarter äußerer Scheiben 16 und halten den Zwischenraum 24 zwischen gegenüberliegenden Versiegelungen 30 der Verglasungen 14 frei, d.h. in dem Raum ist keinerlei Material, auch kein Füllmaterial vorgesehen.

Die Hilfsprofile aller Ausführungsformen sind senkrecht zu ihrer Profillängsachse federnd oder flexibel ausgebildet, um Bewegungen der einzelnen Isolierverglasungen gegeneinander aufnehmen zu können.

Bei der Ausführungsform gemäß Fig. 3 ist eine Wetterversiegelung 28 auf der Außenseite der Hilfsprofile 32 vorgesehen, die aus Silikon bestehend kann. In diesem Fall bestehen entweder die Hilfsprofile 32 aus einem Kunststoff, auf dem Silikon nicht haftet, oder zwischen den Hilfsprofilen 32 und der Wetterversiegelung 28 ist eine Haftunterbrechung vorgesehen, die beispielsweise von einer zwischen Hilfsprofil 32 und Wetterversiegelung 28 eingefügte Polyethylenfolie 29 gebildet sein kann.

Die Hilfsprofile aller Ausführungsformen können aus Polyethylen bestehen.

Die Fig. 4 bis 7 zeigen verschiedene Ausführungsformen von Hilfsprofilen im Querschnitt und im Längsschnitt.

Nach Fig. 4 können die Hilfsprofile 72 die im Querschnitt dargestellte Ausführungsform aufweisen.

Nach Fig. 5 sind die Hilfsprofile 32 im Querschnitt U-förmig ausgebildet. Die U-Schenkel 34 der Hilfsprofile 32 sind in regelmäßigen Abständen mit Ausnehmungen 36 ausgebildet, wahrend der U-Steg 38 zickzackförmig oder meanderförmig ausgebildet ist. Diese Hilfsprofile 32 liegen mit ihren U-Schenkeln 34 an einander gegenüberliegenden tragenden Rücken 30 der Isolierverglasungen 14 an.

Fig. 6 zeigt eine andere Ausführungsform eines Hilfsprofils 40, das als Kastenprofil in Form zweier einander spiegelbildlich zugekehrter U-Profile, wie sie in Fig. 5 gezeigt sind, ausgebildet sind. Diese Kastenprofile liegen mit ihren Schenkelflächen 42 an den einander gegenüberliegenden tragenden Rücken 30 der Isolierverglasungen 14 an. In den Schenkelflächen 42 sind ebenfalls in regelmäßigen Abständen Ausnehmungen 36 ausgebildet.

Gemäß der in Fig. 7 gezeigten Ausführungsform sind die als Kastenprofile ausgebildeten Hilfsprofile 40 jeweils von zwei im Querschnitt U-förmigen Profilleisten 44, 46 umschlossen. Die Abstände zwischen den U-Schenkeln 48 bzw. 50 der Profilleisten 44, 46 sind unterschiedlich groß gewählt, so daß sich die Profilleisten 44, 46 quer zu ihrer Längsachse gegeneinander verschieben können. Außerdem weisen auch die Profilleisten 44, 46 in ihren U-Stegen 54 in regelmäßigen Abständen Unterbrechungen 52 auf.

Nach den Fig. 8 und 9 sind in Hilfsprofilen 60, die in Vertikalfugen zwischen benachbarten Verglasungen 14 in der Außenwand 62 angeordnet sind, Öffnungen 64 ausgebildet, die zum Ausgleich von Dampfdruckunterschieden und zur Entwässerung dienen. In den Öffnungen 64 sind gebogene Kunststoffröhrchen 66 angeordnet, die mit ihren Öffnungen nach unten gerichtet eingesetzt sind. Dabei sind unter den Öffnungen 64 in den Vertikalfugen Querversiegelungen 68 hinter den Hilfsprofilen 60 vorgesehen.

Bei der in Fig. 9 gezeigten Ausführungsform sind Öffnungen 64 sowohl über als auch unter den Querversiegelungen 68 vorgesehen.

Außerdem sind nach Fig. 9 in den Hilfsprofilen 60, die in Horizontalfugen zwischen benachbarten Verglasungen 14 angeordnet sind, weitere Öffnungen 70 vorgesehen, die ebenfalls zum Ausgleich von Dampfdruckunterschieden und zur Entwässerung dienen. Diese Öffnungen 70 sind dabei vorteilhafterweise im oder nahe dem Kreuzungsbereich der Hilfsprofile 60 angeordnet, wobei eine Anordnung bevorzugt ist, die tiefer als der obere Rand einer unteren Verglasung angeordnet sind, wobei auch in diesen Öffnungen 70 jeweils ein gebogenes Röhrchen mit nach unten gerichteter Öffnung eingesetzt ist.

## Patentansprüche

1. Fassadenkonstruktion mit an Fassadenprofilen über tragende Versiegelungen befestigten, Abstandhalter und Versiegelungen aufweisenden, rahmenlosen Isolierverglasungen, bei der Hilfsprofile in dem Zwischenraum zwischen gegenüberliegenden Verglasungen angeordnet sind, dadurch gekennzeichnet, daß die Hilfsprofile (20; 21; 32; 40; 60; 72) den Abstand zwischen den gegenüberliegenden Randbereichen benachbarter äußerer Scheiben (16) sowie den Zwischenraum (24) zwischen den gegenüberliegenden Versiegelungen (30) der Verglasungen (14) überbrücken und von jeglichem Füllmaterial freihalten, wobei in den Hilfsprofilen (60) Dampfdruckausgleichs- und Entwässerungsöffnungen (64) augebildet sind, und die Hilfsprofile (20; 21; 32; 40; 60; 72) Senkrecht Zu ihrer Profillängsachse federnd oder flexibel ausgebildet sind.

2. Fassadenkonstruktion nach Anspruch 1, dadurch gekennzeichnet, daß in den Vertikalfugen unter den Dampfdruckausgleichsöffnungen (64) hinter bzw. in den Hilfsprofilen (60) Querversiegelungen (68) vorgesehen sind.

3. Fassadenkonstruktion nach Anspruch 2, dadurch gekennzeichnet, daß über und unter den Querversiegelungen (68) Dampfdruckausgleichsöffnungen (64) vorgesehen sind.

4. Fassadenkonstruktion nach einem der Ansprüche 1 bis 3, dadurch gekennzeichnet, daß in in Horizontalfugen zwischen benachbarten Verglasungen (14) angeordneten Hilfsprofilen Dampfdruckausgleichs- und Entwässerungsöffnungen (70) vorgesehen sind.

5. Fassadenkonstruktion nach Anspruch 4, dadurch gekennzeichnet, daß die Entwässerungsöffnungen (70) im Kreuzungsbereich von Hilfsprofilen etwas tiefer als der obere Rand einer unteren Verglasung angeordnet sind.

6. Fassadenkonstruktion nach einem der Ansprüche 1 bis 5, dadurch gekennzeichnet, daß in die Dampfdruckausgleichsöffnungen (64) und/oder in den Entwässerungsöffnungen (70) gebogene Kunststoffröhrchen (66) mit nach unten gerichteten Öffnungen eingesetzt sind.

7. Fassadenkonstruktion nach einem der Ansprüche 1 bis 6, dadurch gekennzeichnet, daß eine Wetterversiegelung (28) auf der Außenseite der Hilfsprofile (20; 32; 40, 60; 72) angeordnet ist.

8. Fassadenkonstruktion nach Anspruch 7, dadurch gekennzeichnet, daß zwischen den Hilfsprofilen (20; 32; 40; 60; 72) und ihrer zugeordneten Wetterversiegelung (28) eine Haftunterbrechung, z.B. eine Polyethylenfolie (29) vorgesehen ist.

9. Fassadenkonstruktion nach Anspruch 7, dadurch gekennzeichnet, daß die Hilfsprofile (20; 32; 40; 60; 72) aus einem Kunststoff bestehen, an dem Silikon nicht haftet.

10. Fassadenkonstruktion nach Anspruch 9, dadurch gekennzeichnet, daß die Hilfsprofile (20; 32; 40; 60; 72) aus Polyethylen bestehen.

11. Fassadenkonstruktion nach einem der Ansprüche 1 bis 10, dadurch gekennzeichnet, daß die Hilfsprofile (32) im Querschnitt U-förmig ausgebildet sind, an den tragenden Rücken (30) der Isolierverglasungen (14) anliegende U-Schenkel (34) aufweisen, die in regelmäßigen Abständen mit Ausnehmungen (36) ausgebildet sind, und einen zickzackförmig oder mäanderförmig ausgebildeten U-Steg (38) aufweisen.

12. Fassadenkonstruktion nach Anspruch 11, dadurch gekennzeichnet, daß die Hilfsprofile (40) in Form zweier einander spiegelbildlich zugekehrter U-Profile als Kastenprofile (40) ausgebildet sind, die mit ihren Schenkelflächen (42) an den tragenden Rücken (30) der Isolierverglasungen (14) anliegen.

13. Fassadenkonstruktion nach Anspruch 12, dadurch gekennzeichnet, daß die Kastenprofile jeweils von zwei im Querschnitt U-förmigen Profilleisten (44, 46) umschlossen sind, die im Bereich ihrer einander zugekerten U-Schenkel (48, 50) quer zu ihrer Längsachse gegeneinander verschieblich sind und Unterbrechungen (52) in ihren U-Stegen (54) aufweisen.

14. Fassadenkonstruktion nach einem der Ansprüche 1 bis 10, dadurch gekennzeichnet, daß die Hilfsprofile (20; 21) als im Querschnitt zickzackförmiges oder mäanderförmiges Band ausgebildet sind, das auf den Rückseiten oder den Stirnflächen der Randbereiche (22) der äußeren Scheiben (16) angeklebt ist.

15. Fassadenkonstruktion nach einem der Ansprüche 1 bis 14, dadurch gekennzeichnet, daß zwischen den einander zugekehrten Stirnseiten der inneren Scheiben (18) der Verglasungen (14) eine innere Versiegelung (56) angeordnet ist.

16. Fassadenkonstruktion nach Anspruch 15, dadurch gekennzeichnet, daß zwischen der inneren Versiegelung (56) und den Fassadenprofilen (10) ein Hinterfüllmaterial (58) angeordnet ist.

## Claims

1. Facade structure having frameless insulating glazings which are fastened on facade profiles via load-bearing seals and have spacers and seals, in the case of which auxiliary profiles are arranged in the interspace between mutually opposite glazings, characterized in that the auxiliary profiles (20; 21; 32; 40; 60; 72) span the spacing between the mutually opposite border regions of neighbouring outer panes (16) and the interspace (24) between the mutually opposite seals (30) of the glazings (14) and keep said interspace free of any filling material, vapour-pressure-compensation and drainage openings (64) being formed in the auxiliary profiles (60), and the auxiliary profiles (20; 21; 32; 40; 60; 72) being designed such that they are resilient or flexible perpendicularly to their profile longitudinal axis.

2. Facade structure according to Claim 1, characterized in that in the vertical joints, beneath the vapour-pressure-compensation openings (64), transverse seals (68) are provided behind or in the auxiliary profiles (60).

3. Facade structure according to Claim 2, characterized in that vapour-pressure-compensation openings (64) are provided above and beneath the transverse seals (68).

4. Facade structure according to one of Claims 1 to 3, characterized in that vapour-pressure-compensation and drainage openings (70) are provided in auxiliary profiles arranged in horizontal joints between neighbouring glazings (14).

5. Facade structure according to Claim 4, characterized in that the drainage openings (70) in the crossover region of auxiliary profiles are arranged such that they are somewhat lower than the upper border of a lower glazing.

6. Facade structure according to one of Claims 1 to 5, characterized in that bent small plastic tubes (66) with downwardly directed openings are inserted in the vapour-pressure-compensation openings (64) and/or in the drainage openings (70).

7. Facade structure according to one of Claims 1 to 6, characterized in that a weather seal (28) is arranged on the outer side of the auxiliary profiles (20; 32; 40; 60; 72).

8. Facade structure according to Claim 7, characterized in that an adhesion interruption, e.g. a polyethylene sheet (29), is provided between the auxiliary profiles (20; 32; 40; 60; 72) and their associated weather seal (28).

9. Facade structure according to Claim 7, characterized in that the auxiliary profiles (20; 32; 40; 60; 72) consist of a plastic on which silicone does not adhere.

10. Facade structure according to Claim 9, characterized in that the auxiliary profiles (20; 32; 40; 60; 72) consist of polyethylene.

11. Facade structure according to one of Claims 1 to 10, characterized in that the auxiliary profiles (32) are designed to be U-shaped in cross-section and have U-legs (34) which rest on the load-bearing backs (30) of the insulating glazings (14), are designed at regular intervals with cutouts (36) and have a zigzag-shaped or meander-shaped U-web (38).

12. Facade structure according to Claim 11, characterized in that the auxiliary profiles (40) are designed, in the form of two U-profiles directed towards each other in a mirror-inverted manner, as box profiles (40) which rest, with their leg surfaces (42), on the load-bearing backs (30) of the insulating glazings (14).

13. Facade structure according to Claim 12, characterized in that the box profiles are each enclosed by two cross-sectionally U-shaped profile strips (44, 46) which, in the region of their mutually facing U-legs (48, 50), can be displaced with respect to each other transversely to their longitudinal axis and have interruptions (52) in their U-webs (54).

14. Facade structure according to one of Claims 1 to 10, characterized in that the auxiliary profiles (20; 21) are designed as a band which is zigzag-shaped or meander-shaped in cross-section and is adhesively bonded on the rear sides or the end surfaces of the border regions (22) of the outer panes (16).

15. Facade structure according to one of Claims 1 to 14, characterized in that an inner seal (56) is arranged between the mutually facing end sides of the inner panes (18) of the glazings (14).

16. Facade structure according to Claim 15, characterized in that a backfilling material (58) is arranged between the inner seal (56) and the facade profiles (10).

## Revendications

1. Construction de façade avec vitrages isolants sans cadre, fixés à des profilés de façade par des obturations porteuses et présentant des entretoises et des obturations, sur laquelle des profilés auxiliaires sont disposés dans l'espace intermédiaire entre les vitrages opposés, caractérisée en ce que les profilés auxiliaires (20,21,32,40,60,72) chevauchent l'espace entre les zones de bordure opposées des vitres extérieures contiguës (16) ainsi que l'espace intermédiaire (24) entre les obturations opposées (30) des vitrages (14), et le laissent exempt de tout matériau de remplissage, des ouvertures pour l'égalisation de la pression de vapeur et le drainage (64) étant conçues dans les profilés auxiliaires (60), et les profilés auxiliaires (20, 21, 32, 40, 60, 72) étant conçus verticalement à l'axe longitudinal des profilés, de manière élastique ou souple.

2. Construction de façade selon la revendication 1, caractérisée en ce que des obturations transversales (68) sont prévues dans les joints verticaux, en dessous des ouvertures pour l'égalisation de la pression de vapeur (64), derrière ou dans les profilés auxiliaires (60).

3. Constructions de façade selon la revendication 2, caractérisée en ce que des ouvertures pour l'égalisation de la pression de vapeur (64) sont prévues au-dessus et en dessous des obturations transversales (68).

4. Construction de façade selon l'une des revendications 1 à 3, caractérisée en ce que des ouvertures pour l'égalisation de la pression de vapeur et le drainage (70) sont prévues dans les profilés auxiliaires disposés dans les joints horizontaux, entre les vitrages contigus (14).

5. Construction de façade selon la revendication 4, caractérisée en ce que dans la zone d'intersection des profilés auxiliaires les ouvertures pour le drainage (70) sont disposées un peu plus bas que le bord supérieur d'un vitrage inférieur.

6. Construction de façade selon l'une des revendications de 1 à 5, caractérisée en ce que des petits tuyaux courbes en matière synthétique (66), ayant des ouvertures dirigées vers le bas, sont disposés dans les ouvertures pour l'égalisation de la pression de vapeur (64) et/ou dans les ouvertures de drainage (70).

7. Construction de façade selon l'une des revendications de 1 à 6, caractérisée en ce qu'une obturation contre les intempéries (28) se trouve sur le côté extérieur des profilés auxiliaires (20,32,40,60, 72).

8. Construction de façade selon la revendication 7, caractérisée en ce qu'une interruption d'adhérence, par exemple une feuille de polyéthylène (29), est prévue entre les profilés auxiliaires (20, 32,40,60,72) et les obturations contre les intempéries (28)qui leur sont affectées.

9. Construction de façade selon la revendication 7, caractérisée en ce que les profilés auxiliaires (20,32,40,60,72) sont constitués d'un matériau synthétique auquel la silicone n'adhère pas.

10. Construction de façade selon la revendication 9, caractérisée en ce que les profilés auxiliaires (20,32,40,60,72) sont constitués de polyéthylène.

11. Construction de façade selon l'une des revendications 1 à 10, caractérisée en ce que les profilés auxiliaires (32) ont une section transversale en forme de U, présentent des montants en U (34), contigus aux éléments porteurs (30) des vitrages isolants (14), qui sont pourvus à intervalles réguliers d'évidements (36), et présentent une barrette en U (38) en forme de zigzags ou de méandres.

12. Construction de façade selon la revendication 11, caractérisée en ce que les profilés auxiliaires (40) sont réalisés sous forme de deux profilés en U, adjacents l'un par rapport à l'autre de manière inversée, en tant que profilés en caisson (40), qui sont apposées avec les surfaces de leurs montants (42) aux éléments porteurs (30) des vitrages isolants (14).

13. Construction de façade selon la revendication 12, caractérisée en ce que les profilés en caisson sont entourés de part et d'autre par deux barres de profilé à section en forme de U, (44,46) qui, dans la zone de leurs montants en U adjacents l'un par rapport à l'autre (48,50), peuvent être décalés l'un par rapport à l'autre transversalement à leur axe longitudinal et présentent des interruptions (52) dans leurs barrettes en U (54).

14. Construction de façade selon l'une des revendications 1 à 10, caractérisée en ce que les profilés auxiliaires (20,21) sont conçus sous forme d'une bande à zigzags ou méandres en section transversale, collée sur les côtés arrière ou sur les faces frontales des zones de bordures (22) des vitrages extérieurs (16).

15. Construction de façade selon l'une des revendications 1 à 14, caractérisée en ce que qu'une obturation intérieure(56) est disposée entre les faces frontales adjacentes l'une par rapport à l'autre des vitres intérieures (18) des vitrages (14).

16. Construction de façade selon la revendication 15, caractérisée en ce qu'un matériau de remplissage (58) est disposé entre l'obturation intérieure (56) et les profils de façade (10).
